# FASCICULE DE BREVET EUROPEEN

(11) **EP 0 034 526 B1**
(45) Date de publication et mention de la délivrance du brevet: **28.12.1983**
(21) Numéro de dépôt: 81400195.4
(22) Date de dépôt: 06.02.1981
(51) Int. Cl.: E06B 3/80

(54) **Dispositif de suspension pour bandes d'obturation d'ouvertures**
Aufhängevorrichtung für Bahnen zum Verschliessen von Durchlässen
Suspension device for closing strips for openings

(30) Priorité: 08.02.1980 FR 8002832
(43) Date de publication de la demande: 26.08.1981
(73) Titulaire: Kraeutler, Bernard, F-95000 Cergy Pontoise (FR)
(72) Inventeur: Brabant, Henri, F-43220 Dunières (FR)
(74) Mandataire: Fruchard, Guy

## Description

La présente invention concerne les dispositifs de suspension de bandes en matière plastique ou autre, souples transparentes ou non, utilisées de façon connue pour obturer certaines ouvertures de bâtiments industriels, ou pour cloisonner, isoler, occulter des locaux à l'intérieur ou à l'extérieur d'un bâtiment par un rideau ou écran de bandes souples.

Dans une utilisation de ce genre, les bandes sont habituellement suspendues par leur partie supérieure, se recouvrant les unes les autres afin de constituer un écran souple qui se laissera traverser facilement par des personnes, véhicules, ou charges, tout en assurant une bonne étanchéité aux courants d'air. Généralement les bandes sont suspendues d'une façon rigide par un dispositif formé de 2 coquilles qui pincent d'une part un profil métallique de suspension en ₋Lou en 1 et d'autre part l'extrémité supérieure de la bande en matière souple.

Lorsqu'il y a des véhicules ou des charges qui passent très près du dispositif de suspension, celui-ci ne peut pas suivre le mouvement des bandes qui travaillent donc anormalement en flexion et finissent pas se déchirer après plusieurs pliures.

Pour remédier à cet inconvénient on a déjà proposé de suspendre les bandes souples en matière plastique au moyen d'un dispositif formé de 2 coquilles qui, à leur partie inférieure sont fixées rigidement à la bande en matière plastique souple et, à leur partie supérieure, tournent autour d'un tube ou fer rond rectiligne servant de profil de suspension métallique, qui lui, est fixé longitudinalement dans le plan de l'ouverture sous plafond ou sous linteau. Lorsqu'une charge traverse le rideau de bandes et passe très près de son dispositif d'accrochage, les coquilles auxquelles sont fixées les bandes peuvent alors prendre un angle important sans pliure de ces bandes souples. Dans la pratique connue le pivotement des coquilles sur le tube ou fer rond, se fait « fer contre fer », sans aucun usinage, sans l'utilisation de roulement à billes ou de bagues, même si l'ensemble des pièces a été traité contre la corrosion « zingage ». Le traitement disparaît aux frottements et en atmosphère humide ou corrosive, ou si les bandes sont installées à l'extérieur du bâtiment, la rouille apparaît très vite et rend assez rapidement le pivotement impossible. Par ailleurs, pour assurer le pivotement des coquilles sur le tube ou fer rond de suspension, ce tube ne peut pas être monté directement contre le linteau ou plafond d'ouverture et doit être légèrement décalé pour laisser un espace entre lui et le plafond ou linteau, ce qui ne permet pas une bonne étanchéité à l'air de l'ensemble du rideau de bandes souples.

Pour remédier, en partie, aux inconvénients de ces dispositifs de suspension de bandes pour rideaux souples, il a également été proposé un dispositif de suspension de bandes constitué, d'une part, par une poutre creuse de suspension en U percée transversalement à son axe longitudinal de lumière d'oscillation, et d'autre part, d'éléments de suspension dont la partie inférieure est fixée rigidement à la partie supérieure des bandes en matière plastique souple et dont la partie supérieure présente des petits crochets saillant extérieurement en forme de T. Ces petits crochets en forme de T découpés à la partie supérieure des éléments de suspension viennent s'enclencher dans la partie la plus large des lumières d'oscillation pratiquées dans la poutre en U et se balancer ensuite dans le fond de cette poutre où la largeur des lumières est plus étroite.

Un inconvénient de ce système réside dans le manque d'étanchéité à la partie supérieure de l'écran souple ainsi constitué et occasionné, d'une part, par les lumières pratiquées dans la poutre en U et distantes les unes des autres de 5 à 10 cm et d'autre part, par la distance entre la partie supérieure de chaque élément de suspension des lanières comportant les petits crochets en T qui les rend solidaires de la poutre en U et du fond de cette poutre en U.

Autre inconvénient : les lumières pratiquées dans la poutre en U affaiblissent mécaniquement cette poutre, ce qui oblige à augmenter ses points de fixation sous plafond ou sous linteau.

Pour remédier à ces inconvénients on a également proposé des dispositifs de suspension comportant une poutre de suspension en 2 parties
- l'une en forme de E dont la partie supérieure horizontale du C ou la partie verticale du Csert à fixer l'ensemble du dispositif sous linteau ou sous plafond ou contre linteau ou mur. La partie inférieure du C étant découpée comme un peigne et servant à l'accrochage des éléments de suspension des bandes souples qui eux comportent des trous.
- l'autre partie servant de couvercle de la poutre en forme de , une fois que les bandes plastiques souples ont été suspendues par leurs éléments de suspension dans la partie découpée en forme de peigne, pour éviter que les éléments de suspensions ne s'échappent lors du passage de véhicules, personnes ou charges.

L'inconvénient de ce système est que, lorsqu'une charge traverse le rideau de bandes, la poussée des éléments de suspension des bandes sur le couvercle peut dégrafer le couvercle du profil C qui est simplement encliqueté.

Il est également connu du Brevet américain n° 1.835.381 de réaliser un dispositif de suspension de plans ou de dessins comprenant une poutre d'accrochage creuse allongée en forme de U ouvert vers le bas et des éléments d'accrochage rigides transversaux à la poutre au-dessus des bords inférieurs de celle-ci, auxquels peuvent être accrochés des éléments de suspension comprenant à leur partie supérieure plusieurs évidements équidistants débouchant dans le bord de l'élément de suspension et prolongés intérieurement dans au moins une même direction latérale pour constituer des crochets espacés destinés à coopérer avec les éléments transversaux d'accrochage parallèles.

Toutefois, les éléments d'accrochage sont individuels et doivent être mis en place séparément résultant en un coût de main-d'œuvre élevé.

Le but de l'invention est de remédier aux inconvénients des réalisations existantes, en proposant un dispositif de suspension pour bandes en matière plastique destinées à constituer des rideaux ou écrans pour obturer des ouvertures, cloisonner et isoler des locaux de façon efficace, robuste, le plus étanche possible, de faible coût de revient, permettant un montage et aussi un démontage simplifié tout en autorisant diverses variantes de recouvrement des bandes.

Selon l'invention, le dispositif de suspension comprend des éléments transversaux d'accrochage réalisés en une seule pièce avec une structure d'accrochage introduite dans la poutre. En particulier, les éléments d'accrochage et la structure sont réalisés sous forme d'une série de plis alternés en forme de U s'étendant dans un même plan.

Selon une autre caractéristique de l'invention, les évidements réalisés dans les éléments de suspension forment deux crochets symétriques permettant de faire varier aisément le recouvrement des éléments de suspension.

Selon encore une caractéristique, connue en soi du brevet suisse n° 581.774, la poutre comprend des ailes retournées l'une vers l'autre et remontant légèrement à l'intérieur de la poutre et écartées l'une de l'autre, les éléments transversaux d'accrochage portant contre les bords internes de ces ailes.

D'autres caractéristiques et avantages de la présente invention apparaîtront au cours de la description de modes de réalisation faite en relation avec les dessins ci-joints sur lesquels :
La figure 1 est une vue en perspective éclatée d'un premier mode de réalisation du dispositif de bande suivant l'invention ;
La figure 2 est une vue en perspective éclatée similaire d'un deuxième mode de réalisation de l'invention ;
La figure 3 représente en plan la disposition de la tige en grecque dans la poutre de suspension ;
La figure 4 est une vue schématique en coupe transversale du dispositif de suspension des figures 1 à 3 ;
La figure 5 est une vue de face montrant la bande suspendue sur la poutre de suspension dans le mode de réalisation de la figure 1 ;
La figure 6 montre les éléments transversaux de support de crochet constitués par la tige interchangeable et ;

Sur les dessins, on a représenté une poutre de suspension creuse, allongée 1 en forme de U renversé avec les ailes retournées vers l'intérieur 10 destinée à être fixée à la partie supérieure d'une ouverture à obturer et dans laquelle on a glissé un profil 2 filiforme façonné en forme de grecque ou de U successifs tête bêche et ayant une largeur hors-tout légèrement inférieure à la largeur interne de la poutre 1, le pas I de ces U correspondant au pas des lumières 6 de l'élément de suspension 3 de bande 5 dans un même plan et reposant sur les ailes intérieures de la poutre 1 par les ailes des différents U constitutifs du profil 2 qui constituent les éléments transversaux 20 engagés dans les lumières 6. La poutre 1 porte à sa partie supérieure des trous 7 permettant une fixation de la poutre métallique 1 sur un plan horizontal de l'ossature du bâtiment industriel, en général à la partie supérieure de l'ouverture à obturer, ou du plan à occulter, cloisonner, ou isoler.

L'extrémité supérieure de chaque bande souple 5 est fixée à un élément de suspension sous forme de plaque 3 en métal ou tout autre matériau suffisamment résistant. La fixation de cet élément 3 avec la bande 5 est obtenue par tout moyen tel que : boulons, rivets, sertissage, une contrelaque 4 étant avantageusement utilisée pour renforcer la fixation.

La partie supérieure de l'élément de suspension 3 présente des lumières ou évidements 6 découpés pour former latéralement un crochet 60 (figures 1 et 5) ou deux crochets symétriques s'étendant dans des directions opposées 60, 60' (figure 2).

Sur la coupe transversale de la figure 4, on remarquera que le profil 2 constitué de U successifs filiformes coplanaires repose sur les bords également coplanaires des ailes retournées 10 de la poutre 1. L'élément de suspension 3 de bande 5 accroché sur le profil 2 peut osciller latéralement diminuant les contraintes à chaque, effort appliqué sur la bande 5. On voit dans la figure que les éléments transversaux d'accrochage 20 s'étendent à un niveau légèrement supérieur au plan des bords inférieurs de la poutre 1 et permettent d'accrocher l'élément de suspension 3 de bande 5 sans que les lumières 6 ou leurs évidements de prolongation en forme de crochet 60, ou 60' apparaissent en-dessous de la poutre 1, ce qui assure la bonne étanchéité évoquée plus haut.

La figure 6 montre les éléments transversaux 20 d'accrochage des crochets 60, 60' constitués par la tige 2 interchangeable présentant des plis en forme de U disposés tête bêche dans un même plan. Les éléments transversaux pourraient également être constitués de ponts de largeur réduite reliant deux bandes latérales longitudinales à la façon d'une échelle, cette structure étant réalisée par estampage d'une plaque métallique allongée et étant introduite en tiroir, comme la tige conformée 2, par une extrémité de la poutre, pour reposer sur le bord des ailes rabattues 10.

Pour le montage des bandes plastiques 5 sur la poutre 1 (1') fixée à la partie supérieure de l'ouverture, il suffit de présenter les lumières 6 en face des éléments transversaux d'accrochages 20, de monter légèrement et de décaler l'élément de suspension vers la droite ou la gauche pour laisser retomber les bandes, les éléments transversaux 20 étant en appui contre l'extrémité supérieure des crochets 60, 60'.

Etant donné que l'écartement des éléments transversaux d'accrochage 20 du profil 2 est égal à l'écartement des lumières d'accès 6 des éléments de suspension 3, et que l'épaisseur des éléments de suspension en forme de plaque 3 est inférieure à la moitié de l'écartement entre les rebords internes 10 de la poutre 1, on peut faire chevaucher les bandes adjacentes 5 à volonté les unes par rapport aux autres, suivant des plages de recouvrement variables, encore modulables avec encore plus de précision avec le système à double crochet de la figure 2.

Par exemple, si les bandes et leurs éléments de suspension ont une largeur de 400 mm et comportent 4 lumières 6, les 2 lumières extrêmes étant à 50 mm (1/2) du bord des plaques, les lumières centrales étant écartées de 1 = 100 mm les unes des autres, et si un écartement (ou pas) identique de 100 mm est prévu entre les éléments transversaux 20 du profil 2, il est possible d'obtenir selon le mode d'accrochage des éléments de suspension :
1. un recouvrement nul (bord à bord)
2. un recouvrement de 50, 100, 150, 200 mm (recouvrement partiel)
3. un recouvrement de 400 mm (recouvrement total)

Ce système permet le montage ou le démontage très rapide des bandes sur la poutre de suspension et de modifier à volonté le recouvrement pour diminuer ou augmenter l'étanchéité du rideau.

Quoique la présente invention ait été décrite en relation avec un mode de réalisation particulier, elle ne s'en trouve pas limitée mais est au contraire susceptible de modifications et de variantes qui apparaîtront à l'homme de l'art. En particulier, le dispositif de suspension de l'invention convient également à l'accrochage et la suspension de bandes rigides pour la réalisation de cloisons ou de séparations en matériaux en feuilles de différentes natures.

## Revendications

1. Dispositif de suspension pour bandes en matière plastique souple destinées à constituer des rideaux ou écrans pour obturer des ouvertures, cloisonner ou isoler des locaux, comprenant une poutre d'accrochage creuse allongée en forme de U ouvert vers le bas et des éléments d'accrochage rigides transversaux à la poutre au-dessus des bords inférieurs de celle-ci auxquels peuvent être accrochés des éléments de suspension, chaque élément de suspension comprenant, à sa partie supérieure, plusieurs évidements équidistants débouchant dans le bord de l'élément de suspension et prolongés intérieurement dans au moins une même direction latérale pour constituer des crochets espacés destinés à coopérer en engagement avec des éléments transversaux d'accrochage parallèles caractérisé en ce que les éléments transversaux d'accrochage (2) sont réalisés d'une seule pièce avec une structure d'accrochage introduite dans la poutre (1).

2. Dispositif de suspension selon la revendication 1, caractérisé en ce que la structure d'accrochage est constituée d'une tige (2) présentant une série de plis alternés en forme de U s'étendant dans un même plan.

3. Dispositif de suspension selon la revendication 1 ou la revendication 2 dans lequel les évidements (6) s'étendent de haut en bas à partir du bord de l'élément de suspension (3) puis latéralement en formant un angle ou une boucle pour remonter vers le bord sur une hauteur moindre pour définir un crochet de logement et de butée pour un élément transversal (2) ; caractérisé en ce que chaque évidement (6) se prolonge latéralement par deux crochets symétriques.

4. Dispositif de suspension selon l'une des revendications précédentes, caractérisé en ce que la poutre (1) comprend des ailes (10) qui se retournent l'une vers l'autre puis remontent légèrement à l'intérieur de la poutre en étant écartées l'une de l'autre, les éléments transversaux d'accrochage (2) portant contre les bords internes de ces ailes.

## Claims

1. A hanging device for use with flexible plastic strips adapted to form curtains or shields for closing openings, for partitioning or isolating premises, including a downwardly inverted U-shape elongated hollow hooking beam and stiff hooking elements transversely disposed with respect to beam above lower edges thereof to which hanging elements can be hooked, each hanging element including at the upper part thereof several equally spaced recesses opening to the hanging element edge and internally extending at least in a same lateral direction in order to form spaced hooks adapted to cooperate by being engaged with parallel transverse hooking elements, wherein said hooking transverse elements (2) are integral with a hooking structure which is introduced into said beam (1).

2. A hanging device as recited in claim 1, wherein said hooking structure includes a rod (2) provided with a succession of U-shape alternating bends extending within a same plan.

3. A hanging device as recited in claim 1 or 2, in which said recesses (6) extend from top to bottom from said hanging element (3) edge, then laterally by being angled or forming a loop, next upwardly proceeding towards the edge up to a lower height in order to define a housing and stop hook for a transverse element (2), wherein each recess (6) is laterally extended with two symmetrical hooks.

4. A hanging device as recited in any preceding claim, wherein said beam (1) includes flanges (10) which are heat bent back towards each other and then slightly proceed upwardly within said beam in a spaced relationship, with said transverse hooking elements (2) bearing against internal edges of said flanges.

## Patentansprüche

1. Aufhängevorrichtung für Bahnen aus biegsamen Kunststoffmaterial, zwecks Verwendung als Vorhänge, Abschirmungen zum Verschließen von Öffnungen, zum Abtrennen oder Isolieren von Räumen, bestehend aus einem hohlen, länglichen Verankerungsbalken von U-förmigem nach unten offenen Querschnitt und aus starren quer zum Balken oberhalb der äußeren Ränder desselben verlaufenden verankerungselementen, an welche Aufhängeelemente aufgehängt werden können, wobei jedes Aufhängeelement an seinem oberen Teil mehrere in gleichen Abständen angeordnete Aussparungen aufweist, welche gegen den Rand des Aufhängeelementes offen sind und sich nach innen in mindestens einer gleichen seitlichen Richtung verlängern, um im Abstand angeordnete Haken zu bilden, welche mit den quer verlaufenden Verankerungselementen zusammenwirken, dadurch gekennzeichnet, daß die querverlaufenden Verankerungselemente (2) aus einem einzigen Stück ausgebildet sind, wobei die Verankerungsstruktur in den Balken (1) eingeführt ist.

2. Aufhängevorrichtung nach Anspruch 1, dadurch gekennzeichnet, daß die Verankerungsstruktur von einer Stange (2) gebildet ist, welche eine Reihe von alternierenden, U-förmigen und sich in der gleichen Ebene erstreckenden Krümmungen aufweist.

3. Aufhängevorrichtung nach Anspruch 1 oder nach Anspruch 2, bei welcher sich die Aussparungen (6) von oben nach unten beginnend vom Rand des Aufhängeelementes (3) und dann seitlich unter Ausbildung eines Winkels oder einer Schleife erstrecken, um wieder gegen den Rand auf eine geringe Höhe zurückzusteigen, um einen Aufnahmehaken und einen Aufnahmesitz für ein quer verlaufendes Element (2) zu erhalten, dadurch gekennzeichnet, daß jede Aussparung (6) sich seitlich zu zwei symmetrischen Haken verlängert.

4. Aufhängevorrichtung nach einem der vorhergehenden Ansprüche, dadurch gekennzeichnet, daß der Balken (1) Flügel (10) besitzt, welche gegeneinander gekehrt sind und sich dann leicht gegen das Innere des Balkens erheben, wobei sie voneinander beabstandet sind, und die querverlaufenden verankerungselemente (2) sich an den Innenrändern dieser Flügel abstützen.
